# EUROPÄISCHE PATENTSCHRIFT

(11) **EP 2 432 982 B1**
(45) Veröffentlichungstag und Bekanntmachung des Hinweises auf die Patenterteilung: **14.06.2017**
(21) Anmeldenummer: 10715831.3
(22) Anmeldetag: 26.04.2010
(51) Int. Cl.: F02M 47/02, F02M 59/46, F02M 65/00, F02M 63/00

(54) **VERFAHREN ZU MESSUNG DES ANKERHUBS IN EINEM KRAFTSTOFFINJEKTOR**
METHOD FOR MEASURING THE ARMATURE LIFT IN A FUEL INJECTOR
PROCÉDÉ DE MESURE DE LA LEVÉE D'ARMATURE D'UN INJECTEUR DE CARBURANT

(30) Priorität: 20.05.2009 DE 102009003258
(43) Veröffentlichungstag der Anmeldung: 28.03.2012
(73) Patentinhaber: Robert Bosch GmbH, 70442 Stuttgart (DE)
(72) Erfinder: GAUTSCHE, Ulrich, 73249 Wernau (DE); LEMKE, Gerhard, 73730 Esslingen (DE); BELKE, Christian, 96103 Hallstadt (DE); DOERHOEFER, Dirk, 73277 Owen (DE); GIEMSA, Sebastian, 66450 Bexbach (DE)
(86) Internationale Anmeldenummer: PCT/EP2010/055528
(87) Internationale Veröffentlichungsnummer: WO 2010/133423

(56) Entgegenhaltungen:
- EP-A2- 1 136 694
- GB-A- 2 340 610
- US-A1- 2004 261 735

## Beschreibung

### Stand der Technik

Die Erfindung betrifft ein Verfahren zum Messen des Ankerhubs in einem Kraftstoffinjektor.

Mit den derzeit bekannten Prüftechniken können geringe Abweichungen des Ankerhubes in einem Kraftstoffinjektor vom vorgegebenen Ankerhub, bei denen die Abweichung der Einspritzmenge gering ist und sich in den vorgegebenen Toleranzen bewegen, nicht erkannt werden. Dennoch können auch diese Abweichungen unter bestimmten Betriebsbedingungen, z.B. beim Kaltstart, zu Problemen führen, die im Service nur schwer reproduzierbar sind. Es besteht daher ein Bedarf, solche Abweichungen festzustellen. In der Fertigung wird der Ankerhub durch eine Laser-Messeinrichtung ermittelt. Solche Laser-Messeinrichtungen können jedoch wegen des hohen Aufwands und der hohen Investitionskosten im Servicebereich in der Regel nicht eingesetzt werden.

DE 30 31 564 C2 zeigte ein mechanisches Wegmesssystem für einen Kraftstoffinjektor, bei dem ein Taststift in den Kraftstoffinjektor eingeführt ist und an einem als Kugel ausgebildeten beweglichen Ventilteil des Kraftstoffinjektors anliegt.

Aus US 2004/0261735 A1 ist ein Verfahren zur Messung des Ankerhubs eines elektromagnetischen Aktuators bekannt, bei dem im Aktuator eine Messsonde angeordnet ist, die mit einem Anker des elektromagnetischen Aktuators in Verbindung steht. Die Hubbewegung des Ankers wird auf die Messsonde übertragen, die wiederum in Wirkverbindung mit einem Messgerät steht. Als Messgerät ist ein elektro-induktiver Sensor außerhalb des elektromagnetischen Aktuators angeordnet, auf den die Messsonde einwirkt. Anhand der Hubbewegung der Messsonde wird vom elektro-induktiver Sensor eine Spannung indiziert, die als Messsignal zur Auswertung der Hubbewegung des Ankers herangezogen wird.

### Offenbarung der Erfindung

Aufgabe der Erfindung ist es, ein vereinfachtes Verfahren zum Messen des Ankerhubs in einem Kraftstoffinjektor bereitzustellen, dessen Genauigkeit mit der bekannten Laser-Messung vergleichbar ist.

Die Aufgabe wird durch ein Verfahren nach dem unabhängigen Patentanspruch 1 gelöst. Die abhängigen Patentansprüche beschreiben vorteilhafte Ausgestaltungen des erfindungsgemäßen Verfahrens.

Ein erfindungsgemäßes Verfahren zum Messen des Ankerhubs in einem Kraftstoffinjektor umfasst die Schritte des Einführens einer Messsonde in den Kraftstoffinjektor, sodass die Messsonde den Anker berührt; das Ansteuern des Injektors, so dass der Anker eine Hubbewegung ausführt; und das Messen des Ankerhubs mit einem mit der Messsonde verbundenen Messgerät. Die Messsonde wird durch eine in dem Kraftstoffinjektor ausgebildete Kraftstoff-Rücklaufbohrung in den Kraftstoffinjektor eingeführt. Durch die Kraftstoff-Rücklaufbohrung kann die Messsonde besonders einfach in den Kraftstoffinjektor eingeführt werden. Insbesondere ist es nicht notwendig, den Kraftstoffinjektor zu öffnen oder auseinander zu nehmen, um eine Messung des Ankerhubs durchzuführen.
Das erfindungsgemäße Verfahren ermöglicht eine einfache Messung des Ankerhubs mit hoher Genauigkeit. Im Gegensatz zum bekannten optischen Laser-Messverfahren kann die Messung auch an mit Kraftstoff oder Öl benetzten Injektoren vorgenommen werden. Es kann eine Zwischenprüfung nach dem Zusammenbau des Injektors vorgenommen werden und im Service kann der Zustand des Injektors einfach und schnell bestimmt werden, so dass ein verschleißabhängiger Austausch des Kraftstoffinjektors möglich ist. Dadurch, dass die Messsonde direkt am Anker anliegt, kann der Ankerhub mit hoher Genauigkeit gemessen werden.

In einer Ausführungsform wird der Injektor periodisch angesteuert. Eine periodische Ansteuerung des Injektors erzeugt reproduzierbare Messwerte und ermöglicht das Feststellen von Fehlern bei den Setzvorgängen des Ankers.

In einer Ausführungsform wird der Injektor mit einer Pulsweite zwischen 10 und 90 Millisekunden angesteuert. Schnelle, harte Stromimpulse im Bereich von 10 bis 90 Millisekunden ermöglichen eine besonders genaue Fehleranalyse.

In einer Ausführungsform wird der Injektor mit nicht mehr als zehn, vorzugsweise mit nicht mehr als fünf aufeinander folgenden Pulsen angesteuert. Eine Ansteuerung des Injektors mit nicht mehr als zehn bzw. fünf aufeinander folgenden Pulsen verhindert, dass der Injektor überhitzt.

In einer weiteren Ausführungsform wird der Injektor nach der Ansteuerung für mindestens 30 Sekunden nicht erneut angesteuert. Dies ermöglicht ein Abkühlen des erhitzten Injektors, sodass eine durch Überhitzung verursachte Beschädigung des Injektors verhindert wird.

In einer Ausführungsform umfasst das Verfahren zusätzlich das Vergleichen der gemessenen Werte für den Ankerhub mit vorgegebenen Soll-Werten. Durch den Vergleich der gemessenen Werte mit vorgegebenen Soll-Werten können Fehler des Injektors besonders einfach und effektiv erkannt werden.

In einer Ausführungsform wird die Messsonde während der Messung gedämpft. Durch eine Dämpfung werden Messfehler durch Überschwingen vermieden und das Messgerät wird geschont, da harte Stöße auf das Messgerät vermieden werden.

In einer Ausführungsform wird die Messsonde pneumatisch gedämpft. Bei einer pneumatischen Dämpfung kann der Dämpfungsgrad durch Variation des Drucks in der Dämpfungsvorrichtung besonders einfach eingestellt werden.

In einer alternativen Ausführungsform wird die Messsonde durch eine Feder gedämpft. Eine Federdämpfung erfordert wenig Aufwand und ist besonders wartungsarm und robust.

Die Erfindung wird im Folgenden anhand der beiliegenden Figuren näher erläutert. Dabei zeigt:
Figur 1 eine Messvorrichtung zur Durchführung des erfindungsgemäßen Verfahrens;
Figur 2 ein Stromprofil einer erfindungsgemäßen Ansteuerung des Injektors; und
Figur 3 einen Ausschnitt aus einem Injektor, in den erfindungsgemäß eine Sonde eingeführt worden ist.

Figur 1 zeigt schematisch eine Vorrichtung zur Durchführung des erfindungsgemäßen Messverfahrens.

Die Vorrichtung umfasst ein Stativ 68 mit einer ersten Haltevorrichtung 70 für den zu prüfenden Injektor 1. Der Injektor 1 ist in der ersten Haltevorrichtung 70 sicher befestigt. Oberhalb der ersten Haltevorrichtung 70 ist an dem Stativ 68 eine zweite Haltevorrichtung 72 befestigt, die eine Messuhr 52 hält. Die Messuhr 52 weist eine Messsonde 50 auf. Die Messuhr 52 ist so über dem Injektor 1 angeordnet, dass die Messsonde 50 parallel zur Längsachse des Injektors verläuft und die Messuhr 52 die Größe einer parallel zur Längsachse des Injektors 1 ausgeführten Hubbewegung der Messsonde 50 anzeigt.

Auf der der Messuhr 52 zugewandten Oberseite des Injektors 1 ist eine in der Figur 1 nicht erkennbare Ablaufbohrung ausgebildet, in der im Betrieb überschüssiger Kraftstoff aus dem Injektor 1 abfließen kann. Die Messsonde 50 ist durch die Ablaufbohrung in das Innere des Injektors 1 eingeführt.

Der vertikale Abstand zwischen der Messuhr 52 und dem Injektor 1 ist so eingestellt, dass die Messsonde 50 einen in der Figur 1 nicht sichtbaren Anker im Inneren des Injektors 1 berührt, so dass eine Hubbewegung des Ankers auf die Messsonde 50 übertragen und von der Messuhr 52 angezeigt wird.

Die Messuhr 52 ist mit einer pneumatischen Dämpfungsvorrichtung 54 versehen, welche im Betrieb die Hubbewegung der Messsonde 50 dämpft. Die pneumatische Dämpfungsvorrichtung 54 ist über einen Schlauch 56 mit einer Druckerzeugungsvorrichtung 58 verbunden, die den gewünschten pneumatischen Druck in der Dämpfungsvorrichtung 54 erzeugt. Durch Variation des von der Druckerzeugungsvorrichtung 58 erzeugten Drucks ist der Dämpfungsgrad einfach in einem weiten Bereich einstellbar.

Die Messuhr 52 ist über wenigstens eine elektrische Leitung 60 mit einer elektronischen Auswerteinrichtung 62 verbunden. Die Auswerteinrichtung 62 nimmt die von der Messuhr 52 gemessenen Werte auf, speichert sie und vergleicht die Messwerte mit vorgegebenen Soll-Werten, die zuvor in der Auswerteinrichtung 62 gespeichert worden sind. Die Messwerte und/oder Ergebnisse der Auswertung werden auf einem Display angezeigt und/oder durch einen Drucker ausgedruckt. Die Auswerteinrichtung 62 kann auch eine Speichervorrichtung und/oder eine Datenübertragungsvorrichtung haben, um die Messwerte und/oder Ergebnisse zu speichern und/oder an eine weitere Vorrichtung zu übertragen. Die Datenübertragungsvorrichtung kann beispielsweise ein drahtgebundener oder drahtloser Netzwerkanschluss oder ein Anschluss für ein externes Speichermedium, wie z.B. ein USB-Stick, sein. Die Messuhr 52 und die Auswertvorrichtung 62 haben jeweils eine Auflösung von mindestens 1 µm.

Der Injektor 1 ist über eine elektrische Anschlussleitung 64 mit einer Ansteuerelektronik 66 verbunden, die ausgebildet ist, um den Injektor 1 periodisch anzusteuern. Dabei sind sowohl der maximale Strom, mit dem der Injektor 1 angesteuert wird, die Einschaltzeit, die Ausschaltzeit, die Steigung der Einschalt- und Ausschaltflanke sowie die Zahl der Pulse (Stromstöße), mit denen der Injektor 1 angesteuert wird, einstellbar. Nachdem der Injektor 1 mit einer vorgegebenen Anzahl von Pulsen angesteuert worden ist, wir die Ansteuerung für wenigstens 30 s blockiert, um ein Abkühlen des Injektors 1 zu ermöglichen.

Wie die Auswerteinrichtung 62 können auch Ansteuerelektronik 66 und Druckerzeugungsvorrichtung 58 mit einem Netzwerkanschluss und/oder einem Anschluss für ein externes Speichermedium ausgestattet sein, durch die Steuerprogramme auf die Einrichtung übertragbar sind.

Figur 2 zeigt einen Ausschnitt aus einem Stromprofil zur Ansteuerung des Injektors in einem erfindungsgemäßen Verfahren.

Dabei ist auf der y-Achse der durch den Injektor fließende Strom I über der Zeit (x-Achse) aufgetragen.

Nach Ablauf einer Pausendauer Tₚ wird der Strom eingeschaltet und erreicht nach einem kurzen Zeitintervall Tₑᵢₙ (Einschaltzeit) den maximalen Wert Iₘₐₓ.

Die Einschaltzeit Tₑᵢₙ wird dabei kurz gewählt, um den Injektor 1 möglichst "hart" anzusteuern. Wegen der mechanischen Trägheit der Messuhr 52 sollte die Einschaltzeit Teil jedoch 100 Mikrosekunden nicht unterschreiten, um das Messergebnis nicht zu verfälschen.

Nachdem der Strom I den Maximalwert Iₘₐₓ erreicht hat, wird er für eine Zeit T auf diesem Maximalwert Iₘₐₓ gehalten. Nach Ablauf der Zeit T wird der Strom abgeschaltet und fällt innerhalb der Ausschaltzeit Tₐᵤₛ auf Null ab. Die Ausschaltzeit Tₐᵤₛ liegt im Bereich der Einschaltzeit Tein. Nach Ablauf der Pausendauer Tₚ wird erneut ein Einschaltvorgang durchgeführt und ein weiterer Einschaltimpuls erzeugt. Um reproduzierbare Messergebnisse zu erhalten, wird der Vorgang mehrfach wiederholt.

Da der Injektor 1 in der Messvorrichtung anders als im regulären Betrieb nicht durch Kraftstoff gekühlt wird, ist es erforderlich, die Ansteuerung nach eine bestimmten Anzahl von Pulsen abzubrechen, um ein Überhitzen des Injektors 1 zu vermeiden. Vorzugsweise wird die Ansteuerung nach Beendigung eines Messvorgangs mit fünf bis zehn aufeinander folgenden Pulsen für mindestens 30 Sekunden gesperrt, um ein ausreichendes Abkühlen des Injektors 1 zu ermöglichen.

Die Einhaltung des vorgegebenen Verhältnisses zwischen der Einschaltdauer T und der Pausendauer Tₚ ist zwingend erforderlich, um reproduzierbare Messwerte zu erzeugen.

Figur 3 zeigt einen Schnitt durch den oberen Bereich eines Kraftstoffinjektors 1, in den zur Durchführung des erfindungsgemäßen Verfahrens eine Sonde 50 einer Messuhr 52 eingeführt ist.

Der Kraftstoffinjektor 1 weist einen zylindrischen Düsenkörper 12 auf, der durch eine Düsenspannmutter 11 mit einem oberhalb des Düsenkörpers 12 angeordneten Magnetkopf 15 hydraulisch dicht verspannt ist. Die Position des Magnetkopfes 15 ist in Bezug auf den Düsenkörper 12 durch die Wahl der Dicke einer zwischen dem Magnetkopf 15 und dem Düsenkörper 12 eingelegten Hubscheibe 6 regulierbar.

Innerhalb des Düsenkörpers 12 befindet sich ein Ventilstück 10 mit einer axialen Bohrung, die auf der von dem Magnetkopf 15 abgewandten Seite geöffnet ist. In die Bohrung ist ein Ende einer Düsennadel 14 eingeführt. Die Düsennadel 14 ist parallel zu einer Längsachse des Injektors 1 beweglich, so dass das Ende der Düsennadel 14 einen durch die Bohrung in dem Ventilstück 10 ausgebildeten Steuerraum 16 begrenzt, dessen Volumen durch Bewegen der Düsennadel 14 parallel zur Längsachse des Injektors 1 variierbar ist. Umgekehrt ist die Düsennadel 14 durch Variieren des Druck in dem Steuerraum 16 zwischen einer unteren Verschlussposition, in der die Düsennadel 14 nicht gezeigte Einspritzöffnungen des Injektors 1 verschließt, und eine oberen Einspritzposition, in der die Düsennadel 14 die Einspritzöffnungen frei gibt, bewegbar.

In dem Ventilstück 10 ist entlang der Längsachse des Injektors 1 eine Sackbohrung 20 ausgebildet, die sich von dem Steuerraum 16 durch das Ventilstück 10 bis in den Vorsprung 18 erstreckt, ohne den Vorsprung 18 vollständig zu durchdringen. Zwei Ablaufdrosseln 22 verbinden das obere, von der Düsennadel 14 abgewandte Ende der Sackbohrung 20 hydraulisch mit dem äußeren Umfang des Vorsprungs 18. Die Ausbildung von zwei Ablaufdrosseln 22 in dem in der Figur 3 gezeigten Ausführungsbeispiel ist nur beispielhaft, insbesondere kann auch nur eine Ablaufdrossel 22 ausgebildet sein.

Rund um den Vorsprung 18 ist ein um die Längsachse des Injektors rotationssymmetrischer Anker 2 angeordnet, der den Vorsprung 18 hülsenartig umschließt. Der Anker 2 ist parallel zur Längsachse des Injektors 1 zwischen einer, in der Figur 1 gezeigten, geschlossenen unteren Position und einer geöffneten, oberen Position bewegbar.

Auf der Höhe der Mündung der Ablaufdrosseln 22 ist am Umfang des Vorsprungs 18 zwischen dem Anker 2 und dem Vorsprung 18 ein Sitzvolumen 24 ausgebildet. Das Sitzvolumen 24 steht über die Ablaufdrosseln 22 und die Sackbohrung 20 in hydraulischer Verbindung mit dem Steuerraum 16.

Zwischen der oberen Stirnseite des Vorsprungs 18 und dem Anker 2 ist ein Dichtsitz 26 ausgebildet, der durch den Anker 2 verschlossen ist, wenn sich der Anker 2, wie in Figur 3 gezeigt, in der unteren, geschlossenen Position befindet. In dem Anker 2 ist eine zentrale Ankerablaufbohrung 30 ausgebildet. Bei geöffneten Dichtsitz 26 steht das Sitzvolumen 24 in hydraulischer Verbindung mit der Ankerablaufbohrung 30. Bei geschlossenem Dichtsitz 26 ist das Sitzvolumen 24 hydraulisch abgedichtet.

Am oberen, von der Ventilplatte 10 abgewandten Ende des Ankers 2 ist eine Ankerplatte 48 ausgebildet, die sich von der Ankerablaufbohrung 30 radial nach außen erstreckt. In einem Abstand von der Ankerplatte 48 ist oberhalb der Ankerplatte 48 an dem Magnetkopf 15 ein Elektromagnet 3 angeordnet. Die Ankerplatte 48 enthält magnetisches Material, wie z.B. Eisen oder ein anderes magnetisches Metall, so dass die Ankerplatte 48 von dem Elektromagneten 3 angezogen wird, wenn der Elektromagnet 3 mit Strom versorgt wird. In dem Elektromagneten 3 ist in Verlängerung der Ankerablaufbohrung 30 entlang der Längsachse des Injektors 1 ein zentraler Ablauf 31 ausgebildet, der die Ankerablaufbohrung 30 hydraulisch mit einer in dem Magnetkopf 15 ausgebildeten Ablaufbohrung 7 verbindet.

Innerhalb des zentralen Ablaufs 31 des Elektromagneten 3 ist eine Ankerfeder 4 angeordnet, die sich einerseits an der Ankerplatte 48 und andererseits an dem Magnetkopf 15 abstützt. Die Ankerfeder 4 drückt den Anker 2 bei nicht aktiviertem Elektromagneten 3 in die untere, geschlossene Position, in der der Anker 2 den Dichtsitz 26 verschließt und das Sitzvolumen 24 hydraulisch abschließt.

Zwischen der Ankerfeder 4 und dem Magnetkopf 15 ist eine Einstellscheibe 34 vorgesehen. Durch die Wahl der Dicke der Einstellscheibe 34 ist die Kraft, mit der der Anker 2 von der Ankerfeder 4 gegen das Ventilstück 10 gedrückt wird, einstellbar.

Auf der dem Elektromagneten 3 zugewandten Seite der Ankerplatte 48 befindet sich eine Spaltscheibe 5, die einen Mindestabstand zwischen der Ankerplatte 48 und dem Elektromagneten 3 sicherstellt, wenn sich der Anker 2 in der oberen Position befindet. So wird verhindert, dass der Anker 2 in der oberen Position den Elektromagneten 3 berührt und magnetisch oder hydraulisch an ihm haftet.

Auf der Höhe des Steuerraums 16 ist in dem Düsenkörper 12 ein Zulaufkanal 36 ausgebildet, der über eine Kraftstoffleitung 37 mit einer externen Kraftstoffquelle 8 verbunden ist. In dem Ventilstück 10 ist eine Zulaufdrossel 38 ausgebildet, die den Zulaufkanal 36 hydraulisch mit dem Steuerraum 16 verbindet, sodass der Steuerraum 16 über die Kraftstoffleitung 37, den Zulaufkanal 36 und die Zulaufdrossel 38 mit unter hohem Druck stehenden Kraftstoff aus der Kraftstoffquelle 8 befüllbar ist. Über die Sackbohrung 20 und die Ablaufdrosseln 22 ist das Sitzvolumen 24 hydraulisch mit dem Steuerraum 16 verbunden, so dass im hydraulischen Gleichgewicht im Sitzvolumen 24 der gleiche Druck wie im Steuerraum 16 herrscht.

Durch Aktivieren des Elektromagneten 3 ist der Anker 2 aus der in der Figur 3 gezeigten unteren Verschlussposition in eine obere, geöffnete Position bewegbar. Die Wegstrecke um die der Anker 2 bewegt wird, ist der in dem erfindungsgemäßen Verfahren zu messende Ankerhub.

Die Messsonde 50 einer oberhalb des Injektors 1 angeordneten Messuhr 52 ist durch die Ablaufbohrung 7 und den zentraler Ablauf 31 so in den Injektor 1 eingeführt, dass sie die Ankerplatte 48 berührt. Eine Hubbewegung des Ankers 2 wird durch die Messsonde 50 an die Messuhr 52 übertragen. Um eine exakte Messung zur gewährleisten, wird die Messsonde 50 parallel zur Hubbewegung des Ankers 2, d.h. parallel zur Längsachse des Injektors 1 eingeführt.

Dadurch, dass die Messsonde 50 durch die Ablaufbohrung 7 in den Injektor 1 eingeführt wird, kann die Messung einfach durchgeführt werden, ohne den Injektor zu öffnen oder auseinander zu bauen. Dadurch, dass die Messsonde 50 in direktem mechanischen Kontakt mit der Ankerplatte 48 steht, kann der Ankerhub exakt bestimmt werden, auch wenn die Ankerplatte 48 mit Kraftstoff oder Öl bedeckt ist.

## Patentansprüche

1. Verfahren zum Messen einer Hubbewegung eines Ankers (2) in einem Kraftstoffinjektor (1) mit den Schritten:
Einführen einer Messsonde (50) in den Kraftstoffinjektor (1), so dass die Messsonde (50) den Anker (2) berührt;
Ansteuern des Kraftstoffinjektors (1), so dass der Anker (2) eine Hubbewegung ausführt;
Messen der Hubbewegung mit einem mit der Messsonde (50) in Wirkverbindung stehenden Messgerät (52)
Einführen der Messsonde (50) durch eine in dem Kraftstoffinjektor (1) ausgebildete Kraftstoff-Rücklaufbohrung (7) in den Kraftstoffinjektor (1).

2. Verfahren nach Anspruch 1, wobei der Kraftstoffinjektor (1) periodisch angesteuert wird.

3. Verfahren nach Anspruch 2, wobei der Kraftstoffinjektor (1) mit einer Pulsbreite zwischen 10 und 90 Millisekunden angesteuert wird.

4. Verfahren nach Anspruch 2 oder 3, wobei der Kraftstoffinjektor (1) mit nicht mehr als fünf Pulsen angesteuert wird.

5. Verfahren nach Anspruch 4, wobei der Kraftstoffinjektor (1) nach der Ansteuerung für mindestens 30 Sekunden nicht angesteuert wird.

6. Verfahren nach einem der vorangehenden Ansprüche, wobei das Verfahren zusätzlich Vergleichen der gemessenen Werte mit vorgegebenen Sollwerten umfasst.

7. Verfahren nach einem der vorangehenden Ansprüche, wobei die Hubbewegung der Messsonde (50) gedämpft wird.

8. Verfahren nach Anspruch 7, wobei die Messsonde (50) pneumatisch gedämpft wird.

9. Verfahren nach Anspruch 7, wobei die Messsonde (50) durch eine Feder gedämpft wird.

## Claims

1. Method for measuring a stroke movement of an armature (2) in a fuel injector (1) comprising the steps:
introducing a measuring probe (50) into the fuel injector (1) so that the measuring probe (50) is in contact with the armature (2);
actuating the fuel injector (1) so that the armature (2) executes a stroke movement;
measuring the stroke movement with a measuring device (52) which is operatively connected to the measuring probe (50);
introducing the measuring probe (50) into the fuel injector (1) through a fuel return flow drilled hole (7) formed in the fuel injector (1).

2. Method according to Claim 1, wherein the fuel injector (1) is actuated periodically.

3. Method according to Claim 2, wherein the fuel injector (1) is actuated with a pulse width between 10 and 90 milliseconds.

4. Method according to Claim 2 or 3, wherein the fuel injector (1) is actuated with not more than five pulses.

5. Method according to Claim 4, wherein after the actuation the fuel injector (1) is not actuated for at least 30 seconds.

6. Method according to one of the preceding claims, wherein the method additionally comprises comparing the measured values with predefined set point values.

7. Method according to one of the preceding claims, wherein the stroke movement of the measuring probe (50) is damped.

8. Method according to Claim 7, wherein the measuring probe (50) is pneumatically damped.

9. Method according to Claim 7, wherein the measuring probe (50) is damped by means of a spring.

## Revendications

1. Procédé pour mesurer un mouvement d'excursion d'un induit (2) dans un injecteur de carburant (1), comprenant les étapes suivantes :
introduction d'une sonde de mesure (50) dans l'injecteur de carburant (1), de sorte que la sonde de mesure (50) entre en contact avec l'induit (2) ;
excitation de l'injecteur de carburant (1) de sorte que l'induit (2) exécute un mouvement d'excursion ;
mesure du mouvement d'excursion avec un appareil de mesure (52) en liaison fonctionnelle avec la sonde de mesure (50) ;
introduction de la sonde de mesure (50) à travers un orifice de retour de carburant (7) dans l'injecteur de carburant (1), formé dans l'injecteur de carburant (1).

2. Procédé selon la revendication 1, l'injecteur de carburant (1) étant excité périodiquement.

3. Procédé selon la revendication 2, l'injecteur de carburant (1) étant excité avec une largeur d'impulsion comprise entre 10 et 90 millisecondes.

4. Procédé selon la revendication 2 ou 3, l'injecteur de carburant (1) étant excité avec un maximum de cinq impulsions.

5. Procédé selon la revendication 4, l'injecteur de carburant (1) n'étant pas excité pendant au moins 30 secondes après l'excitation.

6. Procédé selon l'une des revendications précédentes, le procédé comprenant en outre une comparaison des valeurs mesurées avec des valeurs de consigne prédéfinies.

7. Procédé selon l'une des revendications précédentes, le mouvement d'excursion de la sonde de mesure (50) étant amorti.

8. Procédé selon la revendication 7, la sonde de mesure (50) étant amortie pneumatiquement.

9. Procédé selon la revendication 7, la sonde de mesure (50) étant amortie par un ressort.
